# EUROPÄISCHE PATENTSCHRIFT

(11) **EP 0 237 610 B1**
(45) Veröffentlichungstag und Bekanntmachung des Hinweises auf die Patenterteilung: **29.01.1992**
(21) Anmeldenummer: 86107305.4
(22) Anmeldetag: 29.05.1986
(51) Int. Cl.: H01H 50/66, H01H 50/58

(54) **Elektromagnetisches Relais**
Electromagnetic relay
Relais électromagnétique

(30) Priorität: 21.03.1986 DE 3609726
(43) Veröffentlichungstag der Anmeldung: 23.09.1987
(73) Patentinhaber: Hengstler Bauelemente GmbH, D-78561 Wehingen (DE)
(72) Erfinder: Seeger, Gunter A., Dipl.-Ing., D-6100 Darmstadt-Eberstadt (DE)
(74) Vertreter: Riebling, Peter, Dr.-Ing.

(56) Entgegenhaltungen:
- CH-A- 450 503
- DE-A- 2 103 280
- DE-A- 2 526 785
- DE-A- 2 831 121
- FR-A- 2 431 180
- GB-A- 1 167 022
- US-A- 2 769 881
- US-A- 2 838 631

## Beschreibung

Die Erfindung betrifft ein elektromagnetisches Relais mit einem verschwenkbaren Anker mit einem zur Längsachse einer Magnetspule parallelen Betätigungsschenkel, mit einem am freien Ende des Betätigungsschenkels angeordneten Federelement zur Betätigung der Umschaltkonktaktfeder des Federkontaktsatzes des Relais.

Derartige elektromagnetische Relais mit besonders langem, parallel zur Magnetspule liegenden Betätigungsschenkel werden verwendet, um besonders große Kontaktabstände eines Federkontaktsatzes zu schalten. Hierbei ergibt sich das Problem, einen ausreichenden Kontaktdruck zu erreichen und das Prellen der Kontakte zu vermeiden.

Ein elektromagnetisches Relais der genannten Art ist aus der DE-A-28 31 121 bereits bekannt. Dort sind am Ende des Betätigungsschenkels des verschwenkbaren Ankers zylindrische Druckfedern oder ein federnder Drahtbügel vorgesehen, die beim Verschwenken des Ankers ihrerseits die Umschaltkontaktfeder des Federkontaktsatzes betätigen. Nachteilig hierbei ist es, daß die zylindrischen Druckfedern oder der federnde Drahtbügel relativ viel Platz beanspruchen und nur schwer justiert werden können.

Bei einem weiteren elektromagnetischen Relais gemäß der DE-A-25 26 785 wird die Umschaltkontaktfeder von einem Blattfederpaar betätitgt. Hierbei wird jedoch nachteilig zur Betätigung der Umschaltkontaktfeder an der Stirnseite des Federkontaktsatzes relativ viel Platz benötigt.

Aus der CH-A-450 503 ist ein Koaxialkabelschalter mit elektromagnetischer Betätigung bekannt, bei dem der Betätigungsschenkel des Ankers als Blattfeder 64 ausgebildet ist.

Aufgabe der vorliegenden Erfindung ist es, ein elektromagnetisches Relais der eingangs genannten Art und insbesondere die Betätigung der Umschaltkontaktfeder so auszubilden, daß beim Betätigen der Umschaltkontaktfeder mit einem Federelement kein zusätzlicher Platz beansprucht wird, und daß die Justierung des Federelementes einfach durchgeführt werden kann.

Die Lösungen der Aufgabe der Erfindung sind in den Ansprüchen 1 und 4 definiert.

Das Wesen der Erfindung liegt darin, nach Art eines vorteilhaft langen Federweges den parallel zur Längsachse der Magnetspule verlaufenden Betätigungsschenkel des Ankers selbst als Blattfeder auszubilden und weiterhin am Pimpel im Bereich der Umschaltung an der Umschaltkontaktfeder Mitnehmer vorzusehen.

Hierdurch wird ohne weiteren Platzbedarf ein sicheres Schalten mit großer Kontaktkraft bei einfacher Justierung des Federelementes erreicht. Das Prellen der Kontakte wird durch die federnde Nachführung des Pimpels wegen der hier besonders lang ausgebildeten Federstrecke vermieden und weiterhin durch die Mitnehmer, die zunächst erst nach einer Vorbiegung der Blattfeder die Umschaltkontaktfeder mit Verzögerung mitnehmen. Wegen der Führung der Umschaltkontaktfeder innerhalb des Bereiches der Mitnehmer am Pimpel wird ein Nachschwingen und Prellen der Kontakte eingedämmt.

In Ausgestaltung der Erfindung ist es vorgesehen, daß der Betätigungsschenkel aus Kunststoffmaterial vorgesehen ist. Hierbei wird bei einfacher konstruktiver Ausführungsart gewichtsmässig ein besonders leichter Betätigungsschenkel des Ankers erreicht, der im übrigen schon wegen seiner geringeren Masse im Vergleich zu einer metallischen Blattfeder ein Nachschwingen und Prellen der Kontakte unterdrückt.

In weiterer Ausbildung der Erfindung ist es vorgesehen, daß der Pimpel den parallel zum Betätigungsschenkel nächstliegenden Federkontakt durchgreift und mit der Umschaltkontaktfeder in Eingriff steht. Hierbei können vorteilhaft in Anordnung des Umschaltbereiches näher zum Federbock hin größere Schaltlängen erreicht werden, wodurch insbesondere bei Hochspannungsanordnungen vorteilhaft größere Kontaktabstände vorgesehen werden können.

Nach Art einer Umkehrung ist gem. Anspruch 4 vorgesehen, daß der Pimpel an der Umschaltkontaktfeder starr angeordnet ist und von da aus den nächstliegenden Federkontakt durchgreifend mit dem federnd ausgebildeten Betätigungsschenkel in Eingriff steht. Der Betätigungsschenkel liegt nun völlig frei ohne daran vorgesehene Betätigungselemente für den Federkontaktsatz, so daß insoweit die einfache Justierung des Betätigungsschenkels erreicht wird und im übrigen günstige Beschleunigungs- und Ansprechwerte beim Schaltvorgang, weil etwa zu beschleunigende Massen, wie der Pimpel, am Betätigungsschenkel fehlen.

Im folgenden wird die Erfindung anhand einer lediglich einen Ausführungsweg darstellenden Zeichnung näher erläutert.

Die Zeichnung zeigt die erfindungsgemäße Betätigung einer Umschaltkontaktfeder 10 mittels einer Blattfeder 16 über Mitnehmer 14,21.

Hierbei ist ein Anker 8 vorgesehen, welcher nach Art eines Klappankers im abgeknickten Bereich eine Ankerlagerung 5 aufweist. Der zu Längsachse einer hier nicht dargestellten Magnetspule parallele Betätigungsschenkel des Ankers 8 ist in besonders langer Ausführung als Blattfeder 16 ausgebildet.

Die Befestigung 18 der Blattfeder 16 am Anker 8 ist mit Nieten, Schrauben oder mittels einer Verklebung in an sich bekannter Art durchgeführt.

Am freien Ende der Blattfeder 16 ist an einem Befestigungspunkt 13 starr ein Pimpel 15 angeordnet, der über Mitnehmer 14, 21 am freien Ende der Umschaltkontaktfeder 10 eingreift. Die Umschaltkontaktfeder 10 befindet sich im Umschaltbereich der Kontakte 20 eines Kontaktfedersatzes mit Kontaktfedern 9.

Wird bei der Erregung der Magnetspule der kurze Schenkel des Ankers 8 angezogen, so federt die Blattfeder 16 mit dem Pimpel 15 in Richtung der Umschaltkontaktfeder 10. Über den Mitnehmer 21 wird nach kurzer Verzögerung nach Art eines Anlaufvorganges die Umschaltkontaktfeder 10 mit ihrem Umschaltkontakt gegen den Kontakt 20 der Kontaktfeder 9 geführt. Der parallel zur Magnetspule verlaufende Betätigungsschenkel, d.h. die Blattfeder 16, die weiterhin auch parallel zum Federkontaktsatz verläuft, ist hier besonders langgestreckt ausgeführt, um große Kontaktabstände des Federkontaktsatzes zu gewährleisten. Trotzdem wird ein großer Kontaktdruck und ein prellfreies Schalten erzielt, weil das dynamische Verhalten der erfindungsgemäßen Blattfeder 16 zu einem Beschleunigungsvorgang auf den Pimpel 15 führt. Dies umso mehr, als der Pimpel 15 zunächst beschleunigt frei in Richtung zum Kontaktfedersatz geführt wird und erst nach kurzer Zeit über den Mitnehmer 21 die Umschaltkontaktfeder 10 mitnimmt.

Der Mitnehmer 14 verhindert vorteilhaft ein Überschwingen in Richtung des Schaltvorganges und führt vorteilhaft die Umschaltkontaktfeder 10 in die Ruhelage zurück. Innerhalb einer Schaltstrecke gem. dem Abstand zwischen den Mitnehmern 14, 21 kann der Schaltvorgang justiert werden, insbesondere durch einfaches Verbiegen der Blattfeder 16.

Ein Prellen der Kontakte wird vermieden, weil die Blattfeder 16 oder eine sonstige federnde Anordnung, insbesondere aus Kunststoffmaterial, unter stetigem Druck federnd im Umschaltbereich vorliegt und insoweit mögliche Eigenschwingungen eines sonst vorgesehenen starren langen Betätigungsschenkels abfängt.

Der Betätigungsschenkel kann anstatt aus metallischem Material auch aus Kunststoffmaterial in federnder Anordnung vorgesehen werden. Hierdurch wird ein besonders leichter langgestreckter Betätigungsschenkel erreicht mit guten Beschleunigungswerten, um die Umschaltkontaktfeder 10 zu betätigen.

In Ausgestaltung der Erfindung durchgreift der Pimpel 15 in nicht dargestellter Weise innerhalb eines Durchbruches den zunächst liegenden parallelen Federkontakt 9. Hierdurch werden Vorteile erreicht, weil bei kürzerer Ausführung des Betätigungsschenkels, d.h. mit kürzerer Blattfeder 16, bei einem Eingriff näher zur Befestigungsstelle der Kontaktfedern 9 und der Umschaltkontaktfeder 10 am Federbock größere Schaltstrecken im Bereich der Kontakte 20 erzielt werden.

Der Pimpel 15 kann starr an der eigentlichen Umschaltkontaktfeder 10 angeordnet sein und durch eine Ausnehmung des Federkontaktes 9 hindurch über die Mitnehmer 14, 21 am Betätigungsschenkel, d.h. hier an der Blattfeder 16, angreifen. Insoweit liegt nun der Betätigungsschenkel in besonders langer Anordnung vor, d.h. die Blattfeder 16 ist völlig frei und weist gute Beschleunigungswerte auf, da insbesondere ein Pimpel, der sonst mit zu beschleunigen wäre, an der Seite der Umschaltkontaktfeder 10 angeordnet ist. Insoweit weist auch die Blattfeder 10 besonders geringe Eigenschwingungen auf, wodurch vorteilhaft schon von daher ein Prellen der Kontakte unterdrückt wird. Das Ende der Blattfeder 16 durchläuft beim Schaltvorgang zunächst frei einen Bereich innerhalb der Mitnehmer 14, 16, bis an einem Mitnehmer über den Pimpel 15 die Umschaltkontaktfeder 10 in Bewegung gerät. Auch bei dieser Anordnung wird ein besonders prellfreies Schalten der Kontakte erreicht. Bei dieser Ausführungsform liegt die Blattfeder 16 ohne daran befestigte Betätigungselemente vor und kann insoweit leicht justiert werden.

## Patentansprüche

1. Elektromagnetisches Relais mit einem der Halterung einer mit einem verschwenkbaren Anker (8) versehenen Magnetspule und eines Federkontaktsatzes dienenden Federbock, mit einem zur Längsachse der Magnetspule parallelen Betätigungsschenkel (16) mit einem Federelement zur Betätigung der Umschaltkontaktfeder (10) des Federkontaktsatzes, wobei die Längsachse des Federkontaktsatzes parallel zur Längsachse der Magnetspule verläuft und der Anker (8) sich schwenkbar am Magnetsystem abstützt, wobei das freie Ende des Ankers (8) als verlängerter Betätigungschenkel (16) ausgebildet ist und an seinem freien äußeren Ende einen Pimpel (15) aufweist, **dadurch gekennzeichnet,** daß der Betätigungsschenkel (16) als Blattfeder (16) ausgebildet ist und daß am freien Ende der Blattfeder (16) starr der Pimpel (15) mit Mitnehmern (14, 21) angeordnet ist, welche zur Betätigung der Umschaltkontaktfeder (10) in diese eingreifen, wodurch die Schwenkbewegung des Ankers (8) verzögert als auch federnd auf die Umschaltkontaktfeder (10) übertragen und die Kontaktanlage federnd unterstützt wird.

2. Elektromagnetisches Relais nach Anspruch 1, **dadurch gekennzeichnet,** daß die Blattfeder (16) aus Kunststoffmaterial besteht.

3. Elektromagnetisches Relais nach Anspruch 1 **dadurch gekennzeichnet,** daß der Pimpel (15) den parallel zum Betätigungsschenkel nächstliegenden Federkontakt (9) durchgreift und mit der Umschaltkontaktfeder (10) in Eingriff steht.

4. Elektromagnetisches Relais mit einem der Halterung einer mit einem verschwenkbaren Anker (8) versehenen Magnetspule und eines Federkontaktsatzes dienenden Federbock, mit einem zur Längsachse der Magnetspule parallelen Betätigungsschenkel (16) mit einem Federelement zur Betätigung der Umschaltkontaktfeder (10) Federkontaktsatzes, wobei die Längsachse des Federkontaktsatzes parallel zur Längsachse der Magnetspule verläuft und der Anker (8) sich schwenkbar am Magnetsystem abstützt, wobei das freie Ende des Ankers (8) als verlängerter Betätigungsschenkel (16) ausgebildet ist **dadurch gekennzeichnet,** daß ein Pimpel (15), mit Mitnehmern (14, 21), an der Umschaltkontaktfeder (10) starr angeordnet ist und den nächstliegenden Federkontakt (9) durchgreifend mit dem als Blattfeder (16) ausgebildeten Betätigungsschenkel (16) in Eingriff steht, wodurch die Schwenkbewegung des Ankers (8) verzögert als auch federnd auf die Umschaltkontaktfeder (10) übertragen und die Kontaktanlage federnd unterstützt wird.

## Claims

1. Electromagnetic replay with a spring carrier serving as mounting for a magnet coil provided with a tilting armature (8) and for a spring contact set, with an actuating arm (16) parallel to the longitudinal axis of the magnet coil with a spring element for actuating the changeover contact spring (10) of the spring contact set, the longitudinal axis of the spring contact set extending parallel to the longitudinal axis of the magnet coil, the armature (8) being tiltably supported on the magnet system and the free end of the armature (8) being formed as an extended actuating arm (16) and possessing a stud (15) at its free outer end, characterized in that the actuating arm (16) is formed as a leaf spring (16) and in that the stud (15) is rigidly arranged at the free end of the leaf spring (16), with catches (14, 21) which engage the changeover contact spring (10) in order to actuate it, causing the tilting motion of the armature (8) to be transmitted resiliently and with a time lag to the changeover contact spring (10), and the contact assembly to be resiliently supported.

2. Electromagnetic relay according to Claim 1, characterized in that the leaf spring (16) is made of plastics material.

3. Electromagnetic relay according to Claim 1, characterized in that the stud (15) reaches through the nearest spring contact (9) parallel with the actuating arm and engages the changeover contact spring (10).

4. Electromagnetic relay with a spring carrier serving as mounting for a magnet coil provided with a tilting armature (8) and for a spring contact set, with an actuating arm (16) parallel to the longitudinal axis of the magnet coil with a spring element for actuating the changeover contact spring (10) of the spring contact set, the longitudinal axis of the magnet coil, the armature (8) being tiltably supported on the magnet system and the free end of the armature (8) being formed as an extended actuating arm (16), characterized in that a nipple stud (15) with catches (14, 21) is rigidly arranged on the changeover contact spring (10) and reaches through the nearest spring contact (9) to engage the actuating arm (16) formed, as a leaf spring (16), whereby the tilting motion of the armature (8) is transmitted resiliently and with a time lag to the changeover contact spring (10), and the contact assembly is resiliently supported.

## Revendications

1. Relais électromagnétique avec un support à ressort servant à la fixation d'une bobine d'excitation munie d'une armature pivotante et à la fixation d'un groupe de contacts à ressort, avec une branche d'actionnement (16) parallèle à l'axe longitudinal de la bobine d'excitation et munie d'un élément à ressort pour actionner la lame de contact inverseuse (10) du groupe de contacts à ressort, l'axe longitudinal du groupe de contacts à ressort s'étendant parallèlement à l'axe longitudinal de la bobine d'excitation et l'armature (8) s'appuyant sur le système d'aimant avec une possibilité de pivotement libre de l'armature (8) étant conçue sous forme de branche d'actionnement (16) rallongée dont l'extrémité extérieure libre présente une tige antirémanente (15), caractérisé en ce que la branche d'actionnement (16) est constituée par une lame de ressort (16) et en ce qu'à l'extrémité libre de la lame de ressort (16), est fixée rigidement la tige antirémanente (15) avec des entraîneurs (14, 21) qui sont en prise avec la lame de contact inverseuse (10) pour l'actionner, ce par quoi le mouvement de pivotement de l'armature (8) est transmis de manière retardée et élastique à la lame de contact inverseuse (10) et le montage de contacts est soutenu élastiquement.

2. Relais électromagnétique selon la revendication 1, caractérisé en ce que la lame de ressort (16) est réalisée en matière plastique.

3. Relais électromagnétique selon la revendication 1, caractérisé en ce que la tige antirémanente (15) traverse le contact à ressort (9) le plus proche parallèle à la branche d'actionnement et est en prise avec la lame de contact inverseuse (10).

4. Relais électromagnétique comportant un support à ressort servant à la fixation d'une bobine d'excitation munie d'une armature pivotante (8) et à la fixation d'un groupe de contacts à ressort, ainsi qu'une branche d'actionnement (16) parallèle à l'axe longitudinal de la bobine d'excitation et munie d'un élément à ressort pour actionner la lame de contact inverseuse (10) du groupe de contacts à ressort, l'axe longitudinal du groupe de contacts à ressort s'étendant parallèlement à l'axe longitudinal de la bobine d'excitation et l'armature (8) s'appuyant sur le système d'aimant avec une possibilité de pivotement, l'extrémité libre de l'armature (8) étant conçue sous forme de branche d'actionnement (16) rallongée, caractérisé en ce qu'une tige antirémanente (15), avec entraîneurs (14, 21), est rigidement fixée à la lame de contact inverseuse (10) et traverse le contact à ressort (9) le plus proche tout en étant en prise avec la branche d'actionnement (16) conçue sous forme de lame de ressort (16), ce par quoi le mouvement de pivotement de l'armature (8) est transmis d'une manière retardée et élastique à la lame de contact inverseuse (10) et le montage de contacts est soutenu élastiquement.
